# EUROPÄISCHE PATENTSCHRIFT

(11) **EP 1 798 375 B1**
(45) Veröffentlichungstag und Bekanntmachung des Hinweises auf die Patenterteilung: **02.03.2011**
(21) Anmeldenummer: 06024318.5
(22) Anmeldetag: 23.11.2006
(51) Int. Cl.: F01D 5/14, F01D 17/16, F04D 29/46, F04D 29/56, F04D 29/32

(54) **Schaufelprofil für verstellbare Statorschaufeln**
Airfoil shape for variable stator vanes
Profil d'aube pour aubes statoriques variables

(30) Priorität: 19.12.2005 DE 102005060699
(43) Veröffentlichungstag der Anmeldung: 20.06.2007
(73) Patentinhaber: Rolls-Royce Deutschland Ltd & Co KG, 15827 Blankenfelde-Mahlow (DE)
(72) Erfinder: Gümmer, Volker, 15831 Blankenfelde-Mahlow (DE)
(74) Vertreter: Weber, Joachim

(56) Entgegenhaltungen:
- EP-A- 0 533 319
- EP-A- 1 245 784
- EP-A- 1 508 669
- WO-A-2005/054633
- US-A- 5 221 181

## Beschreibung

Die vorliegende Erfindung bezieht sich auf verstellbare Statorschaufeln von Strömungsarbeitsmaschinen wie etwa Bläsern, Verdichtern, Pumpen und Ventilatoren in axialer, halbaxialer oder auch radialer Bauart. Das Arbeitsmedium (Fluid) kann gasförmig oder flüssig sein.

Im Einzelnen betrifft die Erfindung mindestens eine verstellbare Statorschaufel, gegebenenfalls auch ein verstellbares Vorleitrad, einer Strömungsarbeitsmaschine. Die betreffende Beschaufelung ist innerhalb eines Gehäuses, welches die Durchströmung mindestens eines Rotors und eines Stators mit einem Fluid nach außen begrenzt. Während ein Rotor mehrere an einer rotierenden Welle befestigte Rotorschaufeln umfasst und Energie an das Arbeitsmedium abgibt, besteht ein Stator aus mehreren meist im Gehäuse befestigten Statorschaufeln.

Die aerodynamische Belastbarkeit und die Effizienz von Strömungsarbeitsmaschinen, beispielsweise Bläsern, Verdichtern, Pumpen und Ventilatoren, wird insbesondere durch das Wachstum und die Ablösung von Grenzschichten im Bereich der am Ringkanalrand baulich notwendigen Radialspalte zwischen Beschaufelung und Gehäuse beziehungsweise Nabe begrenzt.

Besonders an drehbaren Verstellstatoren sind die Radialspalte, die durch erforderliche Freischnitte vor und hinter der Drehspindel entstehen, stark ausgeprägt und verursachen beträchtliche Strömungsverluste. Um diese Verluste in Grenzen zu halten, werden üblicherweise möglichst große Drehteller an den inneren und äußeren Enden der Verstellstatoren vorgesehen, um die Erstreckung der Freischnitte in Strömungsrichtung klein zu halten. Vorzugsweise werden die Drehteller so angeordnet, dass sie sich in der kritisch einzustufenden Profilvorderkantenzone der Schaufelrandschnitte befinden.

Nun gibt es aber aufgrund von Versagensrichtlinien und konstruktiven Restriktionen oftmals Konfigurationen von Verstellstatoren, die nur eine kleine Größe und eine nicht weit genug vorn liegende Position der Drehteller aufweisen. Dann bleibt zwangsläufig ein beträchtlicher Radialspalt, sowohl vor als auch hinter dem Drehteller. Der Stand der Technik hält für dieses fundamentale Problem keine aerodynamisch günstigen Lösungen bereit. Der allgemeine Gedanke der Randbeeinflussung von radialen Laufspalten durch Änderung des Skelettlinientyps entlang der Schaufelhöhe ist im Stand der Technik enthalten, doch sind die bekannten Lösungen, insbesondere für die Strömungsverhältnisse an einem Schaufelende mit Drehteller und zwei Teilradialspalten nicht geeignet und folglich uneffektiv.

Die Fig. 1 zeigt in schematischer Darstellung zwei Schaufelkonfigurationen nach dem Stand der Technik in der durch die Radialrichtung r und die Axialrichtung x gegebenen Meridianebene. Die Darstellung beschränkt sich auf einen in Nabe wie Gehäuse gelagerten Verstellstator, eine Lagerung alleinig in Gehäuse oder Nabe mit vollem Radialspalt am jeweils anderen Schaufelende kommt in Einzelfällen aber ebenfalls vor.

Auf der linken Bildseite ist ein üblicher Verstellstator ohne Variation des Skelettlinientyps dargestellt. In diesem einfachsten Standardfall besteht die Schaufel aus nur einem Block (ZO) in dem der Typ der Skelettlinie nach einheitlichen Regeln vorgegeben ist. In diese Kategorie fallen die sogenannten CDA (controlled diffusion aerofoils) gemäß US4431376. Aerodynamisch betrachtet wird durch die CDA eine moderate Profilvorderlast angestrebt.

Auf der rechten Seite ist eine übliche Schaufel mit einem bis zur Vorderkante reichenden Drehteller dargestellt. Anstelle einer vollständig einheitlichen Profilierung kann die Schaufel nach dem Stand der Technik auch über der gesamten Höhe einer kontinuierlichen Änderung des Profiltyps unterworfen sein. Dann wird die ganze Schaufel nicht durch einen Block (Z0) einheitlicher Profilierung, sondern durch eine einzige große Transitionszone repräsentiert. Dazu gehören Konzepte aus bekannten Veröffentlichungen, die eine Transition von einem CDA-Skelettlinientyp zu einem mehr auf Profilhinterlast zielenden Skelettlinientyp in den Schaufelaußenbereichen in Betracht ziehen (R. F. Behlke, Journal of Turbomachinery, Vol. 8, July 1986).

Daneben gibt es Lösungsvorschläge, bei denen die Randzonenströmung durch eine besondere Gestalt der Schaufelfädelachse eine Biegung, eine Pfeilung oder eine V-Stellung, positiv beeinflusst wird (siehe EP0661413A1, EP1106835A2, EP1106836A2). Keine der bestehenden Lösungen bezieht sich auf Verstellstatoren.

Weitere Lösungsvorschläge für die Gestaltung von Verdichterschaufeln zeigen die WO-A-2005/054633, EP-A-1 508 669 und EP-A-0 533 319. Dabei beschreibt die erste der drei genannten Druckschriften einen Verstellstator.

Die vorliegende Erfindung betrifft Statoren, die an mindestens einem Schaufelende drehbar gelagert sind und über eine Spindel um eine feste Drehachse verstellt werden können. Wie in allen hier gezeigten Darstellungen erfolgt die Zuströmung der betreffenden Schaufelreihe, wie durch den dicken Pfeil angedeutet, von links nach rechts.

Als nachteilig erweist sich beim Stand der Technik, dass die entsprechenden Schaufelformen oft bewusst mit geringer Komplexität bezüglich der Skelettlinienform entworfen werden. Für den Fall, dass unterschiedliche Skelettlinientypen entlang der Schaufelhöhe verwendet werden, fehlt eine blockweise Ausprägung der Eigenschaften der Profilskelettlinien, mit deren Hilfe ein stärkerer Einfluss auf die Profildruckverteilung in Wandnähe genommen werden könnte, um das maximal mögliche Maß an Spalt- und Randströmungsberuhigung zu erzielen. Insbesondere bei Verstellstatoren fehlen Schaufelkonzepte mit Skelettlinienvariation längs Schaufelhöhe, die eine, im Schaufelmittenbereich günstige, Profilvorderlast auf angemessene Weise mit einer für die Randbereiche günstigen Art der Lastverteilung kombinieren.

Der vorliegenden Erfindung liegt die Aufgabe zugrunde, eine verstellbare Statorschaufel der eingangs genannten Art zu schaffen, welche unter Vermeidung des Standes der Technik eine sehr wirkungsvolle Beeinflussung der Randströmung durch gezielte und problemgerechte, blockweise Definition der Profilskelettlinien entlang der Schaufelhöhe erreicht.

Erfindungsgemäß wird die Aufgabe durch die Merkmalskombination des Hauptanspruchs gelöst, die Unteransprüche zeigen weitere vorteilhafte Ausgestaltungen der Erfindung.

Erfindungsgemäß ist für den Einsatz in einer Strömungsarbeitsmaschine eine verstellbare Statorschaufel geschaffen, die in unterschiedlichen, durch Meridianstromlinien begrenzten Zonen (Blöcken) der Schaufelhöhe festgelegte Typen von Profilskelettlinien aufweist, unter der Maßgabe, dass
i.) die Verteilung der Skelettlinientypen längs Schaufelhöhe eine ausgeprägte aerodynamische Profilvorderlast im Schaufelmittenbereich auf vorteilhafte Weise mit einer speziellen Profillastverteilung in den Randbereichen kombiniert,
ii.) in den definierten Randzonen Z1 und Z2 durchgängig ein speziell eingegrenzter Skelettlinientyp gemäß der weiter unten gegebenen Definition vorgesehen ist,
iii.) die Wahl des Skelettlinientyps in den sich zur Schaufelmitte hin an Z1 und Z2 anschließenden Transitionszonen T1 und T2 frei ist,
iv.) in der definierten mittleren Schaufelzone Z0 durchgängig ein speziell eingegrenzter Skelettlinientyp gemäß der weiter unten gegebenen Definition vorgesehen ist.

Im Folgenden wird die Erfindung anhand von Ausführungsbeispielen in Verbindung mit den Figuren beschrieben. Dabei zeigt:
Fig.1: eine schematische Darstellung von Verstellstatoren nach dem Stand der Technik,
Fig.2: die Definition von Meridianstromlinien und Stromlinienprofilschnitten,
Fig.3a: einen erfindungsgemäßen Verstellstator (Lagerung in Gehäuse und Nabe) "SGN",
Fig.3b: einen erfindungsgemäßen Verstellstator (Lagerung im Gehäuse) "SG",
Fig.3c: einen erfindungsgemäßen Verstellstator (Lagerung in der Nabe) "SN",
Fig.3d: die erfindungsgemäße Zuordnung der Schaufelzonen Z1, Z0, Z2 und der definierten Skelettlinientypen PM und PR,
Fig.4: die Definition des Höhenseitenverhältnisses HSV und der individuellen Zonenweiten (Blockweiten) WZ1, WT1, WZ0, WT2, WZ2,
Fig.5: die Definition der Drehachsenposition an den Schaufelenden,
Fig.6a: die Definition der Skelettlinie eines Stromlinienprofilschnitts,
Fig.6b: die Definition des Profilskelettlinientyps "PM" für die Schaufelmittelzone,
Fig.6c: die Definition des Profilskelettlinientyps "PR" für die Schaufelrandzone bei einer Drehachsenposition von D=0,3,
Fig.6d: die Definition des Profilskelettlinientyps "PR" für die Schaufelrandzone bei einer Drehachsenposition von D=0,5.

Die Fig.2 gibt eine genaue Definition der Meridianstromlinien und der Stromlinienprofilschnitte. Die mittlere Meridianstromlinie wird durch die geometrische Mitte des Ringkanals gebildet. Errichtet man an jedem Ort der mittleren Stromlinie eine Normale, so erhält man zum einen den Verlauf der Ringkanalweite W entlang des Strömungspfades und zum anderen eine Anzahl von Normalen, mit deren Hilfe sich bei gleicher relativer Unterteilung in Richtung der Kanalhöhe weitere Meridianstromlinien ergeben. Der Schnitt einer Meridianstromlinie mit einer Schaufel ergibt einen Stromlinienprofilschnitt.

Die Fig.3a zeigt die erfindungsgemäß verstellbare Statorschaufel mit Lagerung in Gehäuse und Nabe "SGN" in der durch die Axialkoordinate x und die Radialkoordinate r bestimmten Meridianebene. Darin sind die Schaufelrandzonen Z1 und Z2, die Transitionszonen T1 und T2 sowie die Schaufelmittelzone Z0 besonders gekennzeichnet und jeweils durch Meridianstromlinien gemäß der Definition in Fig.2 begrenzt. Jeder einzelnen der fünf Schaufelzonen ist eine Teilweite WZ1, WT1, WZ0, WT2, WZ2 zugewiesen, die in Richtung der Kanalweite W gemessen wird.

Dieser Darstellung entsprechend zeigen die Fig.3b und 3c die erfindungsgemäße Statorschaufel mit Lagerung im Gehäuse "SG" und die erfindungsgemäße Statorschaufel mit Lagerung in der Nabe "SN".

Die Fig.3d zeigt tabellarisch die erfindungsgemäße Zuordnung der drei Schaufelzonen Z1, Z0, Z2 und der im folgenden (Fig.6b-d) spezifizierten Skelettlinientypen PM und PR. So ist beispielsweise für die Schaufelkonfiguration "SGN" der Typ PR in Zone Z1, der Typ PM in Zone Z0 und der Typ PR in Zone Z2 vorgesehen. Frei gestaltbar ist die Zone Z1 im Fall der Schaufelkonfiguration "SG" sowie die Zone Z2 im Fall der Schaufelkonfiguration "SN" aufgrund des dort am jeweiligen Schaufelende fehlenden Drehtellers.
PM - Profilskelettlinientyp für die Schaufelmittelzone,
PR - Profilskelettlinientyp für die Schaufelrandzone.

Die Fig. 4 zeigt die Definition des Höhenseitenverhältnisses, das für die Bestimmung der jeweiligen Zonenweiten maßgebend ist. In der unteren rechten Bildhälfte ist eine Schaufelkonfiguration mit einer Anzahl von Meridianstromlinien skizziert. Die mittlere Stromlinie gibt zunächst bei Halbierung der Strecke zwischen Vorder- und Hinterkante die Position für die Bestimmung der Gesamtschaufelhöhe H vor (Punkt G). Die Höhe H wird entlang einer im Punkt G senkrecht auf der mittleren Stromlinie stehenden Geraden bestimmt. Weiterhin sind fünf Stromlinien bei 10%, 30%, 50%, 70% und 90% der Kanalweite W vorgegeben (SL10, SL30, SL50, SL70, SL90), entlang denen die jeweilige Sehnenlänge L zu bestimmen ist. Die Definition von L ist für eine beliebige Meridianstromfläche (u-m-Ebene) in der linken oberen Bildhälfte dargestellt. Die sich bei xy% der Kanalweite ergebende Sehnenlänge wird hier und in den Formeln der Fig.4 mit LSLxy bezeichnet. Das Höhenseitenverhältnis ist schließlich wie folgt zu bestimmen: $HSV = 5 ⋅ H / \left({L}_{SL ⁢ 10}+{L}_{SL ⁢ 30}+{L}_{SL ⁢ 50}+{L}_{SL ⁢ 70}+{L}_{SL ⁢ 90}\right) .$

Die Zonenweiten werden in Abhängigkeit des Höhenseitenverhältnisses in relativer Form (bezogen auf die Gesamtkanalweite W nach folgender Berechnungsvorschrift bestimmt: $WZ ⁢ 1 / W = WZ ⁢ 2 / W = \left(0,06⋅{HSV}^{0 , 65}\right) / HSV$ $WT ⁢ 1 / W = WT ⁢ 2 / W = \left(0,30⋅{HSV}^{0 , 80}\right) / HSV$ $WZ ⁢ 0 / W = 1 - WZ ⁢ 1 / W - WT ⁢ 1 / W - WZT ⁢ 2 / W - WZ ⁢ 2 / W$

Die Fig.5 zeigt die Definition der Drehachsenposition, die mitbestimmend ist für den erfindungsgemäß vorzusehenden Profilskelettlinientyp PR. Das Bild zeigt schematisch den Stromlinienschnitt durch die verstellbare Statorschaufel bei 5% beziehungsweise 95% Kanalweite. Gezeigt ist der Durchstoßpunkt der Drehachse in der Ebene des Stromlinienschnitts, Punkt D. Dieser Punkt muss nicht zwingend, wie hier dargestellt, innerhalb des Profils liegen. Die gesamte Profilsehnenlänge beträgt L. Festgelegt durch das senkrechte Lot des Punktes D auf die Profilsehne, erhält man den in gleicher Richtung gemessenen Abstand d der Drehachse von der Vorderkante. Die relative Lage der Drehachse in Richtung der Profilsehne wird mit d*=d/L bezeichnet.

Der jeweilige Skelettlinientyp wird in relativer Darstellung mit Hilfe des bezogenen Neigungswinkels α* und der bezogenen Lauflänge s* festgelegt, siehe Fig.6a. Das Bild zeigt einen Stromlinienprofilschnitt der Schaufel auf einer Meridianstromfläche (u-m-Ebene).

Dazu werden in allen Punkten der Skelettlinie der Neigungswinkel αP und die bis dorthin zurückgelegte Lauflänge sP bestimmt. Als Bezugsgrößen werden die Neigungswinkel an Vorder- und Hinterkante α1 und α2 sowie die Gesamtlauflänge der Skelettlinie S verwendet. Es gilt: $α * \left(α⁢1-αP\right) / \left(α⁢1-α⁢2\right) und s * sP / S .$

Die Fig.6b zeigt in der bekannten relativen Darstellung die Definition des Skelettlinientyps "PM". Erfindungsgemäße Skelettlinienverläufe befinden sich oberhalb einer Grenzlinie. Skelettlinienverläufe im Ausschlussgebiet unterhalb und auf der Grenzlinie sind nicht erfindungsgemäß. Die Grenzlinie für den Skelettlinientyp "PM" ist durch die folgende Definition gegeben: $α * = - 3 , 8512520965 ⁢ {\left(s*\right)}^{6} + 14 , 6764714420 ⁢ {\left(s*\right)}^{5} - 21 , 6808727924 ⁢ {\left(s*\right)}^{4} + 16 , 3850592743 ⁢ {\left(s*\right)}^{3} - 6 , 9703863077 ⁢ {\left(s*\right)}^{2} + 2 , 4431236235 \left(s*\right) - 0 , 0060854622$

Beispielhaft ist eine erfindungsgemäß für den Block in Schaufelmitte vorsehbare Skelettlinienverteilung eingezeichnet. Die Fig.6c und 6d zeigen in der bekannten relativen Darstellung die Definition des Skelettlinientyps "PR" für die Drehachsenpositionen d*=0,3 und d*=0,5. Erfindungsgemäße Skelettlinienverläufe befinden sich unter der durchgehenden oberen Grenzlinie und verlaufen über der in einem bestimmten Intervall gegebenen unteren Grenzlinie. Skelettlinienverläufe im Ausschlussgebiet oberhalb und auf der oberen Grenzlinie sind nicht erfindungsgemäß. Skelettlinienverläufe unterhalb oder auf der unteren Grenzlinie sind ebenfalls nicht erfindungsgemäß.

In Abhängigkeit der relativen Drehachsenpositionen d* sind die Grenzlinien für den Skelettlinientyp "PR" durch folgende Definitionen gegeben:

Obere Grenzlinie für d*=0,3 : $α * = - 15 , 1441661664 ⁢ {\left(s*\right)}^{6} + 52 , 8168915277 ⁢ {\left(s*\right)}^{5} - 67 , 2135203453 ⁢ {\left(s*\right)}^{4} + 35 , 9670881201 ⁢ {\left(s*\right)}^{3} - 6 , 8146566070 ⁢ {\left(s*\right)}^{2} + 1 , 3350483823 \left(s*\right) + 0 , 0535731815$

Obere Grenzlinie für d*=0,5 : $α * = 3 , 6478453237 ⁢ {\left(s*\right)}^{6} + 5 , 6044881912 ⁢ {\left(s*\right)}^{5} - 5 , 3211690262 ⁢ {\left(s*\right)}^{4} + 11 , 7583720270 ⁢ {\left(s*\right)}^{3} - 4 , 3361971934 ⁢ {\left(s*\right)}^{2} + 0 , 8062070974 \left(s*\right) + 0 , 0502599068$

Für Drehachsenpositionen d* ungleich 0,3 und 0,5 ist bei der Bestimmung der Werte von α* linear zwischen denen für d*=0,3 und d*=0,5 zu interpolieren: $α * \left(d*\right) = α * \left(d=0,5\right) + \left[α*\left(d*=0,3\right)-α\left(d*=0,5\right)\right] * \left[0,5-d*\right] / 0 , 2$

Untere Grenze . $α * = 2 , 0 \left(s*\right) - 2 ⁢ d *$

Gültig im Intervall von s*: (d*+0,1 ; d*+0,3) Beispielhaft ist in Fig.6c und 6d je eine erfindungsgemäß für den Schaufelrandblock vorsehbare Skelettlinienverteilung eingezeichnet.

Bei der erfindungsgemäßen Schaufel für Strömungsarbeitsmaschinen wie Bläser, Verdichter, Pumpen und Ventilatoren wird eine Randströmungsbeeinflussung erzielt, die bei gleicher Stabilität den Wirkungsgrad einer jeden Stufe um etwa 1% erhöhen kann. Zudem ist eine Reduzierung der Schaufelzahlen von bis zu 20% möglich. Das erfindungsgemäße Konzept ist bei unterschiedlichen Arten von Strömungsarbeitsmaschinen anwendbar und führt je nach Ausnutzungsgrad des Konzeptes zu Reduktionen der Kosten und des Gewichts für die Strömungsarbeitsmaschine von 2% bis 10%. Hinzu kommt eine Verbesserung des Gesamtwirkungsgrades der Strömungsarbeitsmaschine, je nach Anwendungsfall, von bis zu 1,5% .

## Patentansprüche

1. Verstellstator einer Strömungsarbeitsmaschine mit einer Profilskelettlinie, welche sich längs einer Meridianstromlinie erstreckt, wobei der Stator um eine Drehachse drehbar ist und wobei der Stator in radialer Richtung in mindestens drei Zonen (Z0, Z1, Z2) unterteilt ist, wobei die Zonen (Z1, Z2) Schaufelrandzonen sind und die Zone (Z0) eine Schaufelmittelzone ist, und wobei innerhalb einer jeden der drei Zonen vom jeweils radial inneren bis zum radial äußeren Rand die Profilskelettlinie jeder Zone (Z0, Z1, Z2) so ausgebildet sind, dass diese folgenden Gleichungen genügen: $α * = \frac{{α}_{1} - {α}_{P}}{{α}_{1} - {α}_{2}}$ $s * = \frac{{s}_{P}}{S}$
wobei
- P ein beliebiger Punkt der Profilskelettlinie,
- α₁ der Neigungswinkel an der Stator-Vorderkante,
- α₂ der Neigungswinkel an der Stator-Hinterkante,
- α* der dimensionslose, bezogene Winkel der Gesamtwölbung,
- α* die dimensionslose, bezogene Lauflänge,
- α_{P} der Winkel der Tangente an einem beliebigen Punkt P der Profilskelettlinie zur mittleren Meridianstromlinie,
- S_{P} die Lauflänge der Profilskelettlinie an einem beliebigen Punkt P, und
- S die Gesamtlauflänge der Profilskelettlinie sind,
**dadurch gekennzeichnet, dass** die Profilskelettlinie bei Darstellung in einem Diagramm, in welchem der dimensionslose, bezogene Winkel α* über die dimensionslose, bezogene Lauflänge S* dargestellt ist, in einer Schaufelrandzone (Z1, Z2) des Stators an dessen festem Ende (Z1, Z2) bei Darstellung des Skelettlinienverlaufes in der Form α* als Funktion von s* unterhalb einer in dem Diagramm ausgebildeten Grenzlinie ausgebildet ist, welche Grenzlinie gemäß folgender Gleichung gegeben ist: $α * \left(d*,s*\right) = α * \left(d*=0,5\right) + \left[ α*\left(d*=0,3\right)- α*\left(d*=0,5\right)\right] * \left[0,5-d*\right] / 0 , 2 ,$
mit $\begin{matrix} α * \left(d*=0,3\right) = & - 15 , 1441661664 ⁢ {\left(s*\right)}^{6} + 52 , 8168915277 ⁢ {\left(s*\right)}^{5} \\ & - 67 , 2135203453 ⁢ {\left(s*\right)}^{4} + 35 , 9670881201 ⁢ {\left(s*\right)}^{3} \\ & - 6 , 8146566070 ⁢ {\left(s*\right)}^{2} + 1 , 3350483823 \left(s*\right) \\ & + 0 , 0535731815\end{matrix}$
und $\begin{matrix} α * \left(d*=0,5\right) = & 3 , 6478453237 ⁢ {\left(s*\right)}^{6} - 5 , 6044881912 ⁢ {\left(s*\right)}^{5} \\ & - 5 , 3211690262 ⁢ {\left(s*\right)}^{4} + 11 , 7583720270 ⁢ {\left(s*\right)}^{3} \\ & - 4 , 3361971934 ⁢ {\left(s*\right)}^{2} + 0 , 8062070974 \left(s*\right) \\ & + 0 , 0502599068 ,\end{matrix}$
wobei eine relative Drehachse des Stators auf einem in der Ebene des jeweiligen Stromlinienschnitts senkrechten Lot auf die Profilsehne angeordnet ist und ein Abstand d der Drehachse D von der Vorderkante des Stators durch das- Lot auf die Profilsehne definiert ist,
wobei die relative Drehachsenposition d* mit d* = d/L bestimmt ist, mit L = gesamte Profilsehnenlänge der Schaufel am festen Ende und d = Abstand der Drehachse D von der Statorvorderkante in Profilsehnenrichtung,
wobei ein Höhenseitenverhältnis (HSV) sich nach folgender Gleichung bestimmt: $HSV = 5 ⋅ H / \left({L}_{SL ⁢ 10}+{L}_{SL ⁢ 30}+{L}_{SL ⁢ 50}+{L}_{SL ⁢ 70}+{L}_{SL ⁢ 90}\right) .$
wobei
- H die Höhe entlang einer in einem Punkt G senkrecht auf einer mittleren Stromlinie, *welche die geometrische Mitte des Strömungspfades, in welchem der Stator angeordnet ist, bildet,* stehenden, *in der durch die Radialrichtung r und die Axialrichtung x gegebenen Meridianebene liegenden Geraden,*
- L die Länge der Profilsehne, und
- die einzelnen Längen L der Profilsehnen für fünf Stromlinien bei 10 %, 30 %, 50 %, 70 % und 90 % einer *Ringkanalweite* W eines Strömungspfades, in weichem der Stator angeordnet ist, sind,
wobei Zonenweiten in Abhängigkeit des Höhenseitenverhältnisses (HSV) in relativer Form, bezogen auf eine Ringkanalweite *des Strömungspfades* (W) nach folgender Berechnungsvorschrift bestimmt werden: $WZ ⁢ 1 / W = WZ ⁢ 2 / W = \left(0,06⋅{HSV}^{0 , 65}\right) / HSV$ $WT ⁢ 1 / W = WT ⁢ 2 / W = \left(0,30⋅{HSV}^{0 , 80}\right) / HSV$ $WZ ⁢ 0 / W = 1 - WZ ⁢ 1 / W - WT ⁢ 1 / W - WZT ⁢ 2 / W - WZ ⁢ 2 / W ,$
wobei
- W die Ringkanalweite *des Strömungspfades,*
- WZ1 die Teilkanalweite in einer Zone Z1,
- WZ2 die Teilkanalweite in einer Zone Z2,
- WZ0 die Teilkanalweite in einer mittleren Zone Z0,
- WT1 die Teilkanalweite in einem Übergangsbereich zwischen der Zone Z1 und der Zone Z0, und
- WT2 die Teilkanalweite in einem Übergangsbereich zwischen der Zone Z0 und Z2 sind.

2. Stator nach Anspruch 1, **dadurch gekennzeichnet, dass** die Profilskelettlinie in einer Zone des Stators im Schaufelmittenbereich (Z0) bei Darstellung des Skelettlinienverlaufes in der Form α* als Funktion von s* oberhalb einer Grenzlinie ausgebildet ist, welche gemäß folgender Gleichung gegeben ist: $\begin{matrix} α * = & - 3 , 8512520965 ⁢ {\left(s*\right)}^{6} + 14 , 6764714420 ⁢ {\left(s*\right)}^{5} \\ & - 21 , 6808727924 ⁢ {\left(s*\right)}^{4} + 16 , 3850592743 ⁢ {\left(s*\right)}^{3} \\ & - 6 , 9703863077 ⁢ {\left(s*\right)}^{2} + 2 , 4431236235 \left(s*\right) \\ & - 0 , 0060854622\end{matrix}$

## Claims

1. Variable stator of a fluid flow machine with a profile skeleton line extending along a meridional flow line, with the stator being rotatable around a rotating axis and with the stator being radially divided into at least three zones (Z0, Z1, Z2), with the zones (Z1, Z2) being blade rim zones and the zone (Z0) being a blade mid zone and with the profile skeleton lines of each zone (Z0, Z1, Z2) being provided in each of the three zones from the respective radially inner to the radially outer boundary such that they satisfy the following equations: $α * = \frac{{α}_{1} - {α}_{P}}{{α}_{1} - {α}_{2}}$ $s * = \frac{{s}_{P}}{S}$
where:
- P is any point of the profile skeleton line,
- α₁ is the angle of inclination at the stator leading edge,
- α₂ is the angle of inclination at the stator trailing edge,
- α* is the dimensionless, specific angle of the total curvature,
- s* is the dimensionless, specific extension,
- α_{P} is the angle of the tangent at any point P of the profile skeleton line to the central meridional flow line,
- s_{P} is the extension of the profile skeleton line at any point P, and
- S is the total extension of the profile skeleton line,
**characterized in that**, when represented in a diagram, in which the dimensionless, specific angle α* is shown as a function of the dimensionless, specific extension s*, the profile skeleton line is provided in a blade rim zone (Z1, Z2) of the stator at its firmly attached end (Z1, Z2), when the extension of the skeleton line is represented in the form of α* as a function of s*, below a boundary line shown in the diagram, with the boundary line satisfying the following equation: $α * \left(d*,s*\right) = α * \left(d*=0.5\right) + \left[ α*\left(d*=0.3\right)- α*\left(d*=0.5\right)\right] * \left[0.5-d*\right] / 0.2 ,$
where: $\begin{matrix} α * \left(d*=0.3\right) = & - 15.1441661664 ⁢ {\left(s*\right)}^{6} + 52.8168915277 ⁢ {\left(s*\right)}^{5} \\ & - 67.2135203453 ⁢ {\left(s*\right)}^{4} + 35.9670881201 ⁢ {\left(s*\right)}^{3} \\ & - 6.8146566070 ⁢ {\left(s*\right)}^{2} + 1.3350483823 \left(s*\right) \\ & + 0.0535731815\end{matrix}$
and $\begin{matrix} α * \left(d*=0.5\right) = & 3.6478453237 ⁢ {\left(s*\right)}^{6} - 5.6044881912 ⁢ {\left(s*\right)}^{5} \\ & - 5.3211691062 ⁢ {\left(s*\right)}^{4} + 11.7583720270 ⁢ {\left(s*\right)}^{3} \\ & - 4.3361971934 ⁢ {\left(s*\right)}^{2} + 0.8062070974 \left(s*\right) \\ & + 0.0502599068 ,\end{matrix}$
with a relative rotating axis of the stator being arranged on a perpendicular erected on the profile chord in the plane of the respective flow-line section and a distance d of the rotating axis D from the leading edge of the stator being defined by the perpendicular erected on the profile chord, with the relative position of the rotating axis d* being defined by d*=d/L, where L is the total profile chord length of the blade at the firmly attached end and d is the distance of the rotating axis D from the stator leading edge in profile chord direction, with a height-to-side ratio (HSV) being determined to the following equation: $HSV = 5 ⋅ H / \left({L}_{SL ⁢ 10}+{L}_{SL ⁢ 30}+{L}_{SL ⁢ 50}+{L}_{SL ⁢ 70}+{L}_{SL ⁢ 90}\right) ,$
where:
- H is the height along a straight line extending in the meridional plane established by the radial direction r and the axial direction x, normal to a central flow line in a point G, with the central flow line being the geometric center of the flow path, in which the stator is arranged,
- L is the length of the profile chord, and
- the individual lengths L of the profile chords for five flow lines are at 10%, 30%, 50%, 70% and 90 % of an annulus duct width W of a flow path, in which the stator is arranged,
with zone widths being determined in dependence of the height-to-side ratio (HSV) in relative form, related to an annulus duct width of the flow path (W) according to the following rule: $WZ ⁢ 1 / W = WZ ⁢ 2 / W = \left(0.06⋅{HSV}^{0.65}\right) / HSV$ $WT ⁢ 1 / W = WT ⁢ 2 / W = \left(0.30⋅{HSV}^{0.80}\right) / HSV$ $WZ ⁢ 0 / W = 1 - WZ ⁢ 1 / W - WT ⁢ 1 / W - WZT ⁢ 2 / W - WZ ⁢ 2 / W ,$
where:
- W is the annulus duct width of the flow path,
- WZ1 is the partial duct width in a zone Z1,
- WZ2 is the partial duct width in a zone Z2,
- WZ0 is the partial duct width in a central zone ZO,
- WT1 is the partial duct width in a transition zone between zone Z1 and zone Z0, and
- WT2 is the partial duct width in a transition zone between zone Z0 and zone Z2.

2. Stator in accordance with Claim 1, **characterized in that** the profile skeleton line in an area of the stator in the blade mid zone (Z0), when representing the extension of the skeleton line in the form α* as a function of s* is provided above a boundary line satisfying the following equation: $\begin{matrix} α * = & - 3.8512520965 ⁢ {\left(s*\right)}^{6} + 14.6764714420 ⁢ {\left(s*\right)}^{5} \\ & - 21.6808727924 ⁢ {\left(s*\right)}^{4} + 16.3850592743 ⁢ {\left(s*\right)}^{3} \\ & - 6.9703863077 ⁢ {\left(s*\right)}^{2} + 2.4431236235 \left(s*\right) \\ & - 0.060854622\end{matrix}$

## Revendications

1. Stator réglable d'une turbomachine, avec une ligne moyenne de profil qui s'étend le long d'une ligne d'écoulement méridienne, sachant que le stator peut pivoter autour d'un axe de rotation, et est subdivisé dans le sens radial en au moins trois zones (Z0, Z1, Z2), que les zones (Z1, Z2) sont des zones marginales d'aube et la zone (Z0) est une zone centrale d'aube, et que dans chacune des trois zones, les lignes moyennes de profil de chaque zone (Z0, Z1, Z2) s'étendant des bords intérieurs aux bords extérieurs dans le sens radial sont formées de manière à satisfaire les équations suivantes : $α * = \frac{{α}_{1} - {α}_{P}}{{α}_{1} - {α}_{2}}$ $s * = \frac{{s}_{P}}{S}$
dans lesquelles:
- P est un point quelconque de la ligne moyenne de profil,
- α₁ est l'angle d'inclinaison sur le bord d'attaque du stator,
- α₂ est l'angle d'inclinaison sur le bord de fuite du stator,
- α* est l'angle adimensionnel, spécifique, de la cambrure totale,
- s* est la longueur adimensionnelle, spécifique,
- α_{P} est l'angle de la tangente à un point quelconque P de la ligne moyenne de profil par rapport à la ligne d'écoulement méridienne centrale,
- S_{P} est la longueur de la ligne moyenne de profil à un point quelconque P, et
- S est la longueur totale de la ligne moyenne de profil,
**caractérisé en ce que** dans une représentation par un diagramme, dans lequel l'angle adimensionnel spécifique α* est représenté en fonction de la longueur adimensionnelle spécifique s*, la ligne moyenne de profil est formée dans une zone marginale d'aube (Z1, Z2) du stator à son extrémité fixe (Z1, Z2), le tracé de la ligne moyenne de profil étant représenté sous la forme α* comme fonction de s*, en dessous d'une ligne limite représentée dans le diagramme, laquelle ligne limite est obtenue conformément à l'équation suivante : $α * \left(d*,s*\right) = α * \left(d*=0,5\right) + \left[ α*\left(d*=0,3\right)- α*\left(d*=0,5\right)\right] * \left[0,5-d*\right] / 0 , 2 ,$
dans laquelle: $\begin{matrix} α * \left(d*=0,3\right) = & - 15 , 1441661664 ⁢ {\left(s*\right)}^{6} + 52 , 8168915277 ⁢ {\left(s*\right)}^{5} \\ & - 67 , 2135203453 ⁢ {\left(s*\right)}^{4} + 35 , 9670881201 ⁢ {\left(s*\right)}^{3} \\ & - 6 , 8146566070 ⁢ {\left(s*\right)}^{2} + 1 , 3350483823 \left(s*\right) \\ & + 0 , 0535731815\end{matrix}$
et $\begin{matrix} α * \left(d*=0,5\right) = & 3 , 6478453237 ⁢ {\left(s*\right)}^{6} - 5 , 6044881912 ⁢ {\left(s*\right)}^{5} \\ & - 5 , 3211690262 ⁢ {\left(s*\right)}^{4} + 11 , 7583720270 ⁢ {\left(s*\right)}^{3} \\ & - 4 , 3361971934 ⁢ {\left(s*\right)}^{2} + 0 , 8062070974 \left(s*\right) \\ & + 0 , 0502599068 ,\end{matrix}$
sachant qu'un axe de rotation relatif du stator est situé sur une perpendiculaire à la corde de profil dans le plan de la section respective de la ligne d'écoulement, et qu'une distance d entre l'axe de rotation D et le bord d'attaque du stator est définie par la perpendiculaire à la corde de profil, sachant que la position relative de l'axe de rotation d* est définie par d* = d/L, avec L = longueur totale de la corde du profil de l'aube à extrémité fixe et d = distance entre l'axe de rotation D et le bord d'attaque du stator dans le sens de la corde de profil, sachant qu'un rapport de la hauteur à la largeur (HSV) se détermine selon l'équation suivante: $HSV = 5 ⋅ H / \left({L}_{SL ⁢ 10}+{L}_{SL ⁢ 30}+{L}_{SL ⁢ 50}+{L}_{SL ⁢ 70}+{L}_{SL ⁢ 90}\right) ,$
dans laquelle:
- H est la hauteur le long d'une ligne droite située dans le plan méridien défini par le sens radial r et le sens axial x et qui, à un point G, est perpendiculaire à une ligne d'écoulement médiane formant le centre géométrique de la voie d'écoulement dans laquelle est placé le stator,
- L est la longueur de la corde du profil, et
- les différentes longueurs L des cordes de profil pour cinq lignes d'écoulement correspondent à 10 %, 30 %, 50 %, 70 % et 90 % d'une largeur W de canal annulaire d'une voie d'écoulement dans laquelle est placé le stator,
sachant que des largeurs de zone sont déterminées en fonction du rapport de la hauteur à la largeur (HSV) sous forme relative, rapportée à une largeur de canal annulaire de la voie d'écoulement (W), conformément à la consigne de calcul suivante : $WZ ⁢ 1 / W = WZ ⁢ 2 / W = \left(0,06⋅{HSV}^{0 , 65}\right) / HSV$ $WT ⁢ 1 / W = WT ⁢ 2 / W = \left(0,30⋅{HSV}^{0 , 80}\right) / HSV$ $WZ ⁢ 0 / W = 1 - WZ ⁢ 1 / W - WT ⁢ 1 / W - WZT ⁢ 2 / W - WZ ⁢ 2 / W ,$
dans laquelle:
- W est la largeur du canal annulaire de la voie d'écoulement,
- WZ1 est la largeur partielle de canal dans une zone Z1,
- WZ2 est la largeur partielle de canal dans une zone Z2,
- WZ0 est la largeur partielle de canal dans une zone centrale Z0,
- WT1 est la largeur partielle de canal dans une zone transitoire entre la zone Z1 et la zone Z0, et
- WT2 est la largeur partielle de canal dans une zone transitoire entre la zone Z0 et Z2.

2. Stator selon la revendication n° 1, **caractérisé en ce que** dans une représentation du tracé de la ligne moyenne sous la forme α* comme fonction de s*, la ligne moyenne de profil dans une zone du stator située dans la zone centrale d'aube (Z0) est formée au-dessus d'une ligne limite qui est obtenue conformément à l'équation suivante : $\begin{matrix} α * = & - 3 , 8512520965 ⁢ {\left(s*\right)}^{6} + 14 , 6764714420 ⁢ {\left(s*\right)}^{5} \\ & - 21 , 6808727924 ⁢ {\left(s*\right)}^{4} + 16 , 3850592743 ⁢ {\left(s*\right)}^{3} \\ & - 6 , 9703863077 ⁢ {\left(s*\right)}^{2} + 2 , 4431236235 \left(s*\right) \\ & - 0 , 0060854622\end{matrix}$
